# EUROPÄISCHE PATENTSCHRIFT

(11) **EP 0 007 026 B1**
(45) Veröffentlichungstag und Bekanntmachung des Hinweises auf die Patenterteilung: **25.11.1981**
(21) Anmeldenummer: 79102064.7
(22) Anmeldetag: 22.06.1979
(51) Int. Cl.: G08G 1/09

(54) **Lichtsignaleinrichtung mit Blitzröhren zur Verwendung in einem Notrufsystem für Verkehrswege**
Light signal device with flash-lamps for use in a road traffic emergency-call system
Dispositif de signalisation lumineuse comportant des tubes à décharge, utilisé dans un système d'appel d'urgence pour voies routières

(30) Priorität: 08.07.1978 DE 2830064
(43) Veröffentlichungstag der Anmeldung: 23.01.1980
(73) Patentinhaber: Felten & Guilleaume Fernmeldeanlagen GmbH, D-8500 Nürnberg 10 (DE)
(72) Erfinder: Märkl, Georg, Dipl.-Ing., D-8500 Nürnberg (DE)
(74) Vertreter: Peuckert, Hermann, Dipl.-Ing.

## Beschreibung

Die Erfindung betrifft eine Lichtsignaleinrichtung für Verkehrswege, bei der ein für Notrufzwecke verwendetes Nachrichtenkabel und im Zuge dieses Kabels liegende Notrufsäulen ausgenützt sind und die über Speisekreise des Nachrichtenkabels von Zentralstellen aus ferngespeist ist, wobei zur Signalgabe Blitzröhren mit Ladekondensator als Energiespeicher vorgesehen sind und mehrere örtlich aufeinanderfolgende Notrufsäulen zur Signalgabe zu einer Gruppe zusammengefaßt sind.

In der DE-AS 1 933 436 ist eine Lichtsignaleinrichtung mit Elektronenblitzröhren und kapazitiven Energiespeichern beschrieben. Der Zündzeitpunkt der Blitzröhren wird in der üblichen Weise durch den Ladungszustand eines kapazitiven Energiespeichers gesteuert. Diese ladungsabhängige Zündauslösung sieht nur die Zündung einer einzelnen Blitzröhre vor.

Die eingangs genannte Lichtsignaleinrichtung sieht dagegen mehrere unterschiedlich blinkende Notrufsäulen vor, die zu einer Gruppe zusammengefaßt sind. Hierbei unterscheiden sich die blinkenden Notrufsäulen sowohl durch die Anzahl der blinkenden Signallampen als auch durch unterschiedlichen Blinkrhythmus mit unterschiedlichen Blitzabständen. Außerdem haben die blinkenden Notrufsäulen einer Gruppe unterschiedlichen Abstand von der speisenden Zentralstelle. Diese unterschiedlichen Abstände ändern sich außerdem noch mit den verschiedenen Einsatzfällen, je nach der Lage einer Gefahrenstelle. Es liegt also ein kompliziertes Ladungsnetzwerk mit wechselnden Ladebedingungen vor.

Die in der DE-AS 1 933436 beschriebene ladungsabhängige Zündauslösung ist daher bei diesem komplizierten Ladungsnetzwerk mit seinen wechselnden Ladebedingungen, d. h. wechselnden Zeitkonstanten, nicht anwendbar. Diese Art der Zündauslösung würde unregelmäßige, unkontrollierbare Blitzabstände bis zur totalen Zündungsblockierung einzelner Blitzröhren verursachen.

Die über das bereits verlegte Nachrichtenkabel übertragbare Leistung ist gering. Um eine vorgesehene Energie auf die einzelnen Energiespeicher zu übertragen, ist eine Mindest-Ladezeit erforderlich, die die Blitzabstände bestimmt. Diese können aber mit Rücksicht auf die hohen Fahrgeschwindigkeiten auf Verkehrswegen nicht beliebig groß sein.

Aufgabe der Erfindung ist es, eine Lichtsignaleinrichtung der eingangs genannten Art anzugeben, mit der über eine Leitung mit vorgegebenem Leitungswiderstand innerhalb einer vorgegebenen Ladezeit eine möglichst große Energie auf kapazitive Energiespeicher übertragen wird, wobei trotz wechselnder Ladebedingungen die Zündung der Blitzröhren in vorgegebenen, unterschiedlichen Zeitabständen und mit gleicher Blitzleistung sicherzustellen ist.

Diese Aufgabe ist durch die Merkmale des kennzeichnenden Teils des Anspruchs 1 gelöst.

Dadurch, daß die Kapazität der Energiespeicher so gewählt wird, daß sich mit dem größten vorkommenden Leitungswiderstand eine Lade-Zeitkonstante ergibt, die mit der vorgegebenen Ladezeit einen Quotienten bildet, der zwischen 0,5 und 3 liegt, wird eine maximale Energie auf die Energiespeicher übertragen. Bei kleineren Leitungswiderständen und/oder längeren Ladezeiten wird nach Erreichen der vorgesehenen Spannung am Energiespeicher die Aufladung automatisch abgebrochen. Weiterhin erfolgt die Zündung der Blitzröhren unabhängig vom Ladezustand des Ladekondensators.

Dadurch ist erreicht, daß eine maximale Energie auf die Energiespeicher übertragen wird und die Zündung mit gleicher Blitzleistung zu vorgegebenen Zeiten sichergestellt ist.

Weitere vorteilhafte Ausgestaltungen der Erfindung ergeben sich aus der folgenden Beschreibung eines Ausführungsbeispiels. In der Zeichnung zeigt
Fig. 1 eine übliche Kabelstrecke mit Notrufsäulen zwischen zwei Autobahnmeistereien,
Fig. 2 den mechanischen Aufbau der Lichtsignaleinrichtung einer Notrufsäule,
Fig. 3a-e Beispiele für Blinksignale,
Fig.4 eine Schaltung zur Steuerung der Blitzfolge in einer Notrufsäule,
Fig. 5 die Verteilung und Durchschaltung der Zündspannung,
Fig. 6 eine Schalttabelle zur Schaltung nach Fig. 5,
Fig. 7 die Erzeugung der in einer Notrufsäule benötigten Spannungen,
Fig.8 8 eine Wechselstrom-Impulsfolge zur Aktivierung einer Notrufsäule,
Fig. 9 ein Ausführungsbeispiel für eine Gruppe von Kodesignalen,
Fig. 10 den Verlauf einer normierten Energie,
Fig. 11 ein Schaltungsbeispiel für den Ladungsabbruch eines kapazitiven Energiespeichers und
Fig. 12a-c Zünd-Zeit-Diagramme.

Nach Fig. 1 liegen zwischen zwei Autobahnmeistereien, den bemannten Zentralstrellen ZB, im Abstand von ca. 2 km Notrufsäulen NRS 1 bis 22. Diese sind mit einer nicht eingezeichneten, durchgehenden Sprechleitung mit den Autobahnmeistereien ZB verbunden. Die Speisung der den Autobahnmeistereien zugeordneten Notrufsäulen NRS 1 bis 6 bzw. NRS 17 bis 22 erfolgt von den Zentralstellen ZB. Die Notrufsäulen NRS 7 bis 16 sind von einer unbemannten Zentralstelle ZU aus gespeist. Die Speisekreise der bemannten Zentralstellen ZB und der unbemannten Zentralstelle ZU sind galvanisch voneinander getrennt. Zur Speisung bisheriger Einrichtungen werden zwei Leiterpaare benutzt. Über das eine Leiterpaar erfolgt die Speisung der Außenbeleuchtung der Notrufsäulen mit Wechselstrom. Über das andere Leiterpaar erfolgt die Wechselstromspeisung einer beleuchteten Kilometerangabe im Innern des Sprechtrichters der Notrufsäulen. In Fig. 1 sind diese beiden Leiterpaare gemeinsam dargestellt.

Ebenfalls gemeinsam dargestellt sind die Notrufsäulen der beiden Fahrtrichtungen. So bedeutet z. B. die Bezeichnung NRS 4, daß an dieser Stelle je eine Notrufsäule in der Fahrtrichtung A-B und in der Fahrtrichtung B-A angeordnet ist. Die Notrufsäulen der beiden Fahrtrichtungen sind an ein gemeinsames Kabel, einer sogenannten Omnibusleitung, angeschlossen. Dieses Kabel ist nur auf einer Seite der Autobahn verlegt. Die Notrufsäulen der gegenüberliegenden Seite sind durch Stichleitungen mit diesem Kabel verbunden.

Die Übertragung der Spannungen und Ströme für die Lichtsignaleinrichtung erfolgt über einen Phantomkreis. Er wird beispielsweise gebildet aus den beiden Leiterpaaren zur Speisung der Außenbeleuchtung und der Beleuchtung der Kilometerangabe. Das Prinzip der Phantomkreis-Bildung mittels mitten-angezapfter Drosseln oder mittels sogenannter Phantom-Übertrager ist bekannt.

Über den Phantomkreis erfolgt nicht nur die Wechselstrom-Fernspeisung der Lichtsignaleinrichtung, sondern auch eine Übertragung von Kodesignalen von den Zentralstellen zu den Notrufsäulen. Die Kodesignale aktivieren die entsprechenden Notrufsäulen und legen die Art ihres Blinkens fest. Die Kodesignale werden von einer bemannten Zentralstelle (ZB) entweder direkt zu den Notrufsäulen übertragen oder indirekt über eine unbemannte Zentralstelle (ZU). Im letztgenannten Fall werden die Kodesignale in der bemannten Zentralstelle in eine für eine Datenübertragung geeignete Form umgesetzt und auf der durchgehenden Sprechleitung zur unbemannten Zentralstelle übertragen, dort in die ursprünglichen Kodesignale umgesetzt und von dort zu den zugeordneten Notrufsäulen übertragen. Die Kodesignale bestehen aus einer Folge von Wechselstromimpulsen mit verschiedenen Spannungswerten. Die Energie der Kode- signale wird in den Notrufsäulen zur Speisung von Signaleinrichtungen benützt, mit denen die Kodesignale ausgewertet werden.

An jeder Notrufsäule NRS sind vier Blitzröhren BR 1 bis BR 4 vorgesehen (vgl. Fig. 4). Diese sind Bestandteil der Signallampen SL 1 bis SL 4 (vgl. Fig. 2). Alle Signallampen sind durch Halterungen Ha nahe an dem Kopfteil KTder Notrufsäule angebracht. Dadurch werden große Hebelwirkungen bei starkem Wind vermieden.

Je nach der Position einer Notrufsäule innerhalb einer Gruppe von aktivierten Notrufsäulen leuchten eine, zwei usw. Signallampen nacheinander auf. In den Figuren 3a bis e sind jeweils für eine aus drei Notrufsäulen bestehende Gruppe Beispiele für das Blinken deren Signallampen 1 bis 3 bzw. 1, 3 und 4 dargestellt. NRS I ist die in Fahrtrichtung gezählte erste Notrufsäule der Gruppe, NRS 11 ist die zweite und NRS 111 ist die dritte Notrufsäule der Gruppe. Der Zeitpunkt des Aufleuchtens einer Signallampe in Bezug auf die Zeitachse t ist durch einen Punkt gekennzeichnet.

Fig. 3a zeigt ein Beispiel für eine Warnung vor einer Gefahrenstelle. Bei NRS I blinkt nur die Signallampe 1. Bei NRS 11 blinken die Signallampen 1 und 3 nacheinander. Bei NRS 111 blinken die Signallampen 1, und 3 nacheinander. In Fig. 3d, die das Blinken von NRS 111 darstellt, ist dies durch den Pfeil t symbolisiert. Die jeweils aufleuchtende Signallampe ist durch einen ausgefüllten Kreis dargestellt.

Fig. 3c zeigt ein Ausführungsbeispiel für eine weitere Information an die Verkehrsteilnehmer. Gezeigt ist die Signalisierung der Aufforderung »Autobahn verlassen« durch die NRS II' und NRS 111'. Der Blinkrhythmus von NRS I bleibt unverändert: es blinkt die Signallampe 1. Bei NRS 11' blinken die Signallampen 3 und 4 und bei NRS III' die Signallampen 3, 1 und 4 nacheinander: In Fig. 3e ist das Blinken von NRS III' durch den Pfeil t symbolisiert.

Die Figuren 3d und 3e zeigen den deutlichen Unterschied der beiden Informationen und ihre suggestive Wirkung.

Bei diesen gezeigten Beispielen entspricht nicht nur die Anzahl der aktiven Signallampen der jeweiligen Ordnungszahl einer Notrufsäule, sondern auch deren Blinkrhythmus: die Anzahl der Lichtblitze zwischen den jeweiligen Pausen P 1, P 2 und P 3 (vgl. Fig. 3a) entspricht ebenfalls der Ordnungszahl einer Notrufsäule.

In Fig. 3b wird dies verdeutlicht, indem nur die zeitliche Gruppierung der Blitzfolge dargestellt und durch Klammern hervorgehoben wird. Diese zeitliche Gruppierung ist auch in den Figuren 3a und 3c durch Klammern hervorgehoben.

Um unterscheiden zu können, ob eine Gefahrenstelle nur eine Fahrtrichtung betrifft (z. B. Unfall, Stau) oder beide Fahrtrichtungen (z. B. Nebel, Glatteis), werden die entsprechenden Notrufsäulen entweder in nur einer Fahrtrichtung oder in beiden Fahrtrichtungen auf Blinkbetrieb geschaltet. Wenn z. B. in Fig. 1 die Gefahrenstelle G eine Nebelstrecke bezeichnet, so werden in der Fahrtrichtung A-B die Notrufsäulen 5 bis 7 und in der Fahrtrichtung B-A die Notrufsäulen 10 bis 8 auf Blinken geschaltet. Da jede Notrufsäule, wie noch gezeigt wird, durch ein Adreßsignal selektiv angesteuert wird, ist es möglich, die Notrufsäulen unabhängig von der Fahrtrichtung zu aktivieren, obwohl die Notrufsäulen beider Fahrtrichtungen an ein gemeinsames Kabel angeschlossen sind.

Fig.4 zeigt ein Ausführungsbeispiel für die Erzeugung einer gewünschten Blitzfolge in einer Notrufsäule. Zwei Leiterpaare, Stamm St 1 und Stamm St 2, bilden den Phantomkreis. Über diesen werden von einer Zentralstelle Kodesignale zu den Notrufsäulen übertragen und dort über Phantomauskopplungen Ph 2 einem Übertrager Ü 4 mit mehreren Sekundärwicklungen s, z, b zugeführt. Die an der Sekundärwicklung s abgegriffene Spannung wird in einer Gleichrichter- und Ladeeinrichtung GLE gleichgerichtet und als Kodesignalspannung Us einer Signaleinrichtung SE zugeführt und dort ausgewertet. Durch die mit hoher Energie übertragenen Kodesignale wird in der Gleichrichter- und Ladeeinrichtung GLE ein Stromversorgungskondensator Cv (vgl. Fig. 7) aufgeladen. Seine Spannung dient zur Stromversorgung verschiedener elektronischer Schaltungen; dies ist durch den Spannungspfeil Uv angedeutet. Ein Ausführungsbeispiel für die Gleichrichter- und Ladeeinrichtung GLE sowie Einzelheiten über die Ableitung der Spannungen Ub, Uz, Us und Uv werden anhand der Fig. 7 erläutert.

Bei entsprechendem Adreßsignal, das die zu aktivierende Notrufsäule bestimmt, wird durch das nachfolgede Typensignal am Ausgang der Signaleinrichtung SE eine entsprechende Information bereitgestellt, die die Art des Blinkens festlegt. Die Signaleinrichtung SE in Fig.4 enthält hierzu einen handelsüblichen Serien-Parallel-Wandler, der die am Eingang ankommende Serien-Information der zeitlich nacheinander eintreffenden Impulse an eine Parallel-Information am Ausgang umwandelt; dies ist durch eine mehradrige Verbindungsleitung zu einem Verteiler Vt in einer Blitzfolgeschaltung Bfs angedeutet. Die Parallelinformation am Ausgang der Signaleinrichtung SE steuert den Verteiler Vt der Blitzfolgeschaltung Bfs in der Blitzeinrichtung BE in der Weise, daß die Schaltpunkte 1'... 4' entsprechend dem Typen-Kode mit den Schaltpunkten 1...4 verbunden werden. Der sich einstellende Schaltzustand wird gespeichert. Nach Übertragung der Kode-Signale beginnt der Blinkbetrieb. Hierbei wird der Stromversorgungskondensator Cv ständig nachgeladen, um die Stromversorgungsspannung Uv aufrechtzuerhalten.

Die für den Blinkbetrieb erforderliche Energie wird ebenfalls über den Phantomkreis auf den Stämmen St 1 und St 2 übertragen. Die gelieferte Spannung wird in der Sekundärwicklung b des Übertragers Ü 4 hochtransformiert, in der Gleichrichter- und Ladeeinrichtung GLE gleichgerichtet und als Blitzspannung Ub den Blitzröhren BR 1 ... 4 in der Blitzeinrichtung BE zugeführt. Die Blitzspannung Ub wird durch den Ladekondensator Cb geglättet. Die Diode D verhindert, daß die Energie des Ladekondensators Cb zurückfließt.

Die Blitzfolgeschaltung Bfs weist einen Taktschalter T auf, der von einem Zählgerät ZG gesteuert ist. Als Zählkriterien dienen 50-Hz-Halbwellen, z. B. der Speisespannung für die Notrufsäulen-Außenbeleuchtung oder für die Beleuchtung der Kilometerangabe. Das Zählgerät ZG schaltet den Taktschalter T nach einer festgelegten Anzahl von Halbwellen schrittweise zyklisch weiter. Dadurch wird die über die Sekundärwicklung z in der Gleichrichter- und Ladeeinrichtung GLE gebildete Zündspannung Uz zyklisch jeweils an einen der Schaltpunkte 1' ... 4' durchgeschaltet.

Entsprechend den vorher durch die Signaleinrichtung SE bewirkten Verbindungen zwischen den Schaltpunkten 1' . . . 4' einerseits und 1 ... 4 andererseits wird die Zündspannung Uz in der gewünschten Reihenfolge nacheinander an Zündübertrager Ü 5.1 ... 0 5.4 angelegt. Jedem dieser Zündübertrager ist eine Glimmlampe und eine Blitzröhre mit Hilfselektrode zugeordnet. Aus Gründen der Übersichtlichkeit ist nur eine Glimmlampe Gl 1 und eine Blitzröhre BR 1 mit Hilfselektrode HI gezeichnet. Bei Anlegen der Zündspannung Uz an den Zündübertrager Ü 5.1 zündet die Glimmlampe GI1 und bewirkt in bekannter Weise über die Hochspannungswicklung des Zündübertragers Ü 5.1 und die Hilfselektrode HI zusammen mit der Blitzspannung Ub die Zündung der Blitzröhre BR 1. Die Zündung der anderen Blitzröhren erfolgt in analoger Weise.

Die in Fig. 4 gezeigte Zündauslösung stelft eine Fremd-Triggerung der Zündung dar, im Gegensatz zu der üblichen Methode, bei der der Zündzeitpunkt durch den Ladungszustand eines Energiespeichers bestimmt wird (vgl. z. B. DE-AS 1 933436). Die Ladezeiten der Ladekondensatoren Cb, Cz für die Blitzspannung Ub und die Zündspannung Uz sind so bemessen, daß die Ladekondensatoren bis zum nächsten Schaltschritt des Taktschalters T ihre vorgesehene Ladungsenergie erreicht haben.

Es sind auch noch andere Arten der Fremd-Triggerung der Zündung möglich. Beispielsweise kann die Zündung von einer Zentralstelle aus durch impulsförmige Erhöhung oder Absenkung oder Unterbrechung der Fernspeisespannung für den Blinkbetrieb in Verbindung mit spannungsauswertenden Schaltungen in den Notrufsäulen getriggert werden.

Die fremdgetriggerte Zündauslösung hat den Vorteil, daß die Zündung der verschiedenen Blitzröhren innerhalb einer Gruppe von blinkenden Notrufsäulen zu den vorgesehenen Zeitpunkten sichergestellt ist, was bei der ladungsabhängigen Zündauslösung nicht der Fall ist, denn eine Gruppe von blinkenden Notrufsäulen stellt ein komplexes Ladungssystem mit mehreren Ladekondensatoren und unterschiedlichen entfernungsabhängigen Leitungswiderständen dar, deren Größe sich außerdem von Fall zu Fall ändert. Durch Ausgleichs- und Ergänzungswiderstände kann man zwar die einzelnen Ladezeitkonstanten weitgehend einander angleichen, jedoch nie exakt absolut gleich machen. Daher würde bei ladungsabhängiger Zündauslösung stets der Ladekondensator mit der kleinsten Zeitkonstanten die Zündung der zugehörigen Blitzröhre auslösen, bevor die anderen Blitzröhren zünden. Seine Wiederaufladung würde die Weiterladung der anderen Kondensatoren verhindern oder unzulässig verzögern. Die übrigen Blitzröhren würden überhaupt nicht zünden oder nur in sehr großen, unregelmäßigen und unkontrollierbaren Abständen. Dagegen gewährleistet die ladungsunabhängige Zündauslösung nicht nur, daß der Blinkrhythmus jeder Notrufsäule einzeln für sich betrachtet, einem festen, vorgegebenen Zeitraster entspricht, sondern verhindert außerdem, daß sich die Zündzeitpunkte der verschiedenen Notrufsäulen gegeneinander verschieben. Die Zündzeitpunkte liegen somit nach einem phasenstarren Zeitraster fest. Eine zeitliche gegenseitige Verschiebung der Zündzeitpunkte würde die Ladungsvorgänge im Ladungsnetzwerk periodisch verändern und zur Folge haben, daß Kondensatoren zeitweise nicht mehr genügend aufgeladen werden, wie anhand eines Beispiels noch gezeigt wird.

Fig. 5 zeigt ein Ausführungsbeispiel für die wahlweise Verteilung und Durchschaltung der Zündspannung im Verteiler Vt der Blitzfolgeschaltung Bfs. Die Schaltkontakte a bis i und der Taktschalter T sind zur einfacheren Darstellung als mechanisch betätigte Kontakte und Schalter dargestellt. Sie können selbstverständlich durch elektronische, integrierte Schaltkreise realisiert werden.

Die Zündspannung Uz wird über den vom Zählgerät ZG gesteuerten Taktschalter T zyklisch auf die Schaltpunkte 1'...4' durchgeschaltet. Je nach Art der gewünschten Blitzfolge (NRS 1 bis 111, bzw. NRS I, 11' oder III') werden die Schaltkontakte a ... i gemäß der Tabelle in Fig. 6 entsprechend dem jeweiligen Typensignal durch die Signaleinrichtung SE angesteuert und geschlossen. Geschlossene Kontakte sind durch einen Punkt gekennzeichnet. Die geschlossenen Kontakte schalten die Zündspannung Uz auf die entsprechenden Schaltpunkte 1 ...4 durch. Je nach Stellung der Schaltkontakte leuchten die Signallampen im Rhythmus entsprechend Fig. 3a oder 3c auf.

Fig. zeigt ein Ausführungsbeispiel für die Erzeugung der in Fig. 4 gezeigten Spannungen Ub, Uz, Us und Uv. Die aus dem Phantomkreis ausgekoppelte Wechselspannung U wird in der Sekundärwicklung b des Übertragers Ü 4 direkt auf den für die Blitzröhren erforderlichen Wert angehoben, einem Vollweggleichrichter Gb der Gleichrichter- und Ladeeinrichtung GLE zugeführt und als gleichgerichtete, noch ungesiebte Spannung Ub abgegeben. Die übliche und bei DE-AS 1 933436 angewandte Spannungsstabilisation, die bereits auf die ladende Spannung einwirkt und in erster Linie zur Konstanthaltung der Blitzfolge-Frequenz dient, ist nicht erforderlich, da die Zündauslösung, wie bereits erwähnt, unabhängig vom Ladungszustand des Ladekondensators Cb (vgl. Fig. 4) erfolgt.

Zur Erzeugung der Zündspannung Uz wird der Kondensator Cz mit der an der Übertragerwicklung z abgenommenen Spannung über eine Diode D 9 aufgeladen.

Zur Erzeugung der Stromversorgungsspannung Uv wird an der Übertragerwicklung s eine niedrige Spannung abgenommen und in einem Gleichrichter Gv gleichgerichtet. Mit der gleichgerichteten Spannung wird der Stromversorgungskondensator Cv über die Diode D 11 und den Widerstand R 11 aufgeladen.

Die Kodesignale werden ebenfalls an der Wicklung s abgenommen und nach der Gleichrichtung im Gleichrichter Gv als Kodesignalspannung Us der Signaleinrichtung SE zur Auswertung zugeführt. Da die Kodesignal-Übertragung mit zwei verschiedenen Spannungswerten arbeitet und der Stromversorgungskondensator Cv während der Kodesignal-Übertragung nachgeladen wird, wird die Spannung an Cv durch eine Zener-Diode Z 11 stabilisiert. Die Diode D 11 verhindert, daß die Ladung von Cv auf signalauswertende Teile der Signaleinrichtung SE gelangt. Der Widerstand R 11 dient zur Entkopplung.

Die mit der Versorgungsspannung Uv gespeisten Schaltungen sind integrierte Schaltkreise, so daß ihr Leistungsverbrauch gegenüber den Blitzröhren sehr gering ist.

Fig. 8 zeigt das Beispiel einer im Phantomkreis übertragenen Folge von 50-Hz-WechselstromImpulsen zur Aktivierung einer Notrufsäule in ihrem zeitlichen Verlauf t. Der Wechselstrom ist dargestellt durch die Schraffur innerhalb der Impulse. Die Tastung des Wechselstromes erfolgt in den Zentralstellen. Ein Ladeimpuls 11 1 hat eine längere Dauer als nachfolgende Signalimpulse Is des Kodesignals KS. Der Impuls 11 dient der Aufladung des Stromversorgungskondensators Cv (vgl. Fig. 7), der die elektronischen Einrichtungen der Lichtsignaleinrichtung speist.

Die Kodesignale KS bestehen aus Wechselstromimpulsen und sind binärkodiert. Von den verschiedenen Möglichkeiten zur Bildung der beiden Binärzustände wird ausschließlich das Spannungskriterium verwendet. Dabei verkörpert die niedrigere Spannung UI den Binärzustand Null. Die höhere Spannung Uh verkörpert den Binärzustand L. Diese Spannungen stehen über mehrere Wechselstromperioden an. Die einzelnen Impulse sind durch Pausen RZ voneinander getrennt, in denen die Spannung auf den Wert Null zurückkehrt. Die beiden Spannungswerte Uh oder UI sind in Fig. 4 und 7 nach ihrer Transformation und Gleichrichtung mit dem gemeinsamen Begriff Signalspannung Us bezeichnet.

Nach der Kodesignal-Übertragung erfolgt der Blinkbetrieb. Die hierbei benützte Spannung ist gleich der Spannung Uh.

Fig. 9 zeigt in vereinfachter, unipolarer Darstellung ein Impulsbeispiel für eine Gruppe von fünf Kodesignalen KS, die einer Notrufsäule zugeordnet sind. Eine Gruppe aus fünf Kodesignalen entspricht den fünf verschiedenen Blinkarten (NRS I, 11 und 111, sowie NRS 11' und NRS III') nach Fig. 3 und 6. Die Kodesignale KS bestehen aus einem Adreßsignal AS und einem Typensignal TS. Das Adreßsignal AS ist für jede Notrufsäule verschieden. In Fig. 9 umfaßt das Adreßsignal AS 5 Bit. Das Typensignal TS legt die Anzahl der durch die Blitzfolgeschaltung aktiv geschalteten Signallampen und deren Einschaltreihenfolge und damit die Position der Notrufsäulen innerhalb einer Gruppe von blinkenden Notrufsäulen sowie die Art der Information fest. Im Beispielsfalle besteht das Typensignal TS aus 3 Bit.

Die Anzahl von 8 Bit beim gezeigten Beispiel ist eine willkürliche Annahme. Die tatsächlich erforderliche Anzahl von Bits hängt von der Anzahl der zu aktivierenden Notrufsäulen und von der Anzahl der verschiedenen Blinkarten ab. Bei dem gezeigten Beispiel können 2⁵=3₂ verschiedene Notrufsäulen aktiviert werden, wobei für jede Notrufsäule bis zu 2³=₈ verschiedene Blinkarten möglich sind.

Bei der erfindungsgemäßen Lichtsignaleinrichtung ist die Größe der Energie, die von einer speisenden Zentralstelle auf den kapazitiven Energiespeicher der am weitesten entfernten Notrufsäule übertragen werden kann, im wesentlichen abhängig vom Leitungswiderstand, von der zur Verfügung stehenden Ladezeit und von der zulässigen Fernspeisespannung. Der Leitungswiderstand ist vorgegeben durch den Abstand der letzten gespeisten Notrufsäule von einer speisenden Zentralstelle und durch den Querschnitt der Leiterpaare des verlegten Kabels längs der Autobahn. Die Ladezeit ist vorgegeben durch die Überlegung, daß, unter Berücksichtigung der Fahrzeuggeschwindigkeiten auf Autobahnen, die Blitzabstände einen bestimmten Wert, beispielsweise 1 ... 1,5 s, nicht überschreiten sollten. Die speisende Spannung darf mit Rücksicht auf die Personengefährdung einen festgelegten Wert nicht überschreiten und ist somit ebenfalls vorgegeben.

Üblicherweise wird die Kapazität C eines Kondensators so gewählt, daß sich mit einem vorgeschalteten Widerstand R eine Zeitkonstante T = R·C ergibt, die um den Faktor 5 kleiner ist als die zur Verfügung stehende Ladezeit tₒ, da ein Kondensator nach 5 T mit 99,3% des Spannungs-Endwertes praktisch seinen Ladungs-Endzustand erreicht hat.

Demgegenüber wird bei der beschriebenen Lichtsignaleinrichtung eine größere Kapazität gewählt. Hierbei werden die Werte des Widerstandes R, der zur Verfügung stehenden Ladezeit tₒ und der speisenden Spannung konstant gehalten. Bei entsprechender Vergrößerung der Kapazität erreicht die im Kondensator gespeicherte Energie P ein Maximum Pₘₐₓ. Wenn man die jeweils gespeicherte Energie P auf das Energiemaximum Pₘₐₓ bezieht, erhält man die normierte Energie P/Pₘₐₓ. Fig. 10 zeigt den Verlauf der normierten Energie P/Pₘₐₓ für unterschiedliche Kapazitätswerte in Abhängigkeit von der Lade-Zeitkonstanten T bei vorgegebener fester Ladezeit tₒ. Die Kurve zeigt, daß bei t_{o/}T= 1,25 die normierte und also die speicherbare Energie ein Maximum erreicht und etwa doppelt so groß ist wie bei t_{o/}T=5. Die absoluten Größen der speisenden Spannung, des Widerstandes R und der Ladezeit tₒ sind ohne Einfluß auf den Kurvenverlauf. Die gezeigte Kurve gilt generell für alle jene Fälle, in denen speisende Spannung, Widerstand und zur Verfügung stehende Ladezeit vorgegeben sind und durch Wahl einer hierzu optimalen Kapazität eine maximale Energie gespeichert werden soll.

Zur Festlegung der optimalen Kapazität, die den obengenannten Quotienten t_{o/}T=1,25 ergibt, wird der ungünstigste Fall zugrunde gelegt, nämlich daß eine Gefahrenwarnung in beiden Fahrtrichtungen gleichzeitig erfolgen soll. In diesem Fall ist die Anzahl der blinkenden Notrufsäulen am größten, beispielsweise 2x3=6 Notrufsäulen, so daß sechs Kondensatoren als kapazitive Energiespeicher aufzuladen sind. Für diese sechs Kondensatoren mit einer Gesamtkapazität Cgₑₛ wird gemeinsam derjenige Leitungswiderstand R angenommen, der dem Abstand der letztgespeisten Notrufsäule von einer speisenden Zentralstelle entspricht.

Diese Annahme trifft exakt nur für einen Kondensator zu, da die übrigen fünf Kondensatoren abnehmende Entfernungen zur speisenden Zentralstelle haben. Der ihnen vorgeschaltete Leitungswiderstand und damit ihre Lade-Zeitkonstante T' sind kleiner als bei dem letztgespeisten Kondensator. Der Quotient to/T' ist größer als 1,25. Die sich an diesen Kondensatoren bildende Spannung würde also nach der gleichen Zeit to höher sein als beim letztgespeisten Kondensator, wenn keine Maßnahmen getroffen würden, die dies verhindern.

Diese höheren Spannungen würden unterschiedliche Blitzhelligkeiten und eine erhöhte Belastung der Blitzröhren verursachen, die für den ungünstigsten Fall, nämlich die letztgespeiste Notrufsäule, dimensioniert werden müßten. Die Folge wäre eine verkürzte Lebensdauer der Blitzröhren.

Zu hohe Spannungen würden auch auftreten, wenn die Warnung nur in einer Fahrtrichtung erfolgt, wenn also nur halb so viele Kondensatoren bei unveränderter Ladezeit tₒ aufzuladen sind.

Die Bildung überhöhter Spannungen an den Kondensatoren wird gemäß der Erfindung dadurch vermieden, daß die Aufladung der Kondensatoren abgebrochen wird, sobald sich an ihnen die vorgesehene Spannung gebildet hat, die dem Quotienten t_{o/}T= 1,25 entspricht.

Fig. 11 zeigt ein Schaltungsbeispiel für einen solchen Ladungsabbruch. Gegen die speisende Gleichspannung, die Blitzspannung Ub, ist eine Zener-Diode Z geschaltet. Ihre Durchbruchspannung Ud ist gleich der Differenz aus der angelegten Blitzspannung Ub und der Spannung Uk am Kondensator Cb, bei der die Ladung abgebrochen werden soll.

Bei leerem bzw. noch wenig geladenem Kondensator liegt an der Zener-Diode die Spannung (Ub-Uk'»Ud, wobei Uk' die anwachsende momentane Spannung am Kondensator Cb ist. Die Zener-Diode wird durchgebrochen und der Kondensator wird so lange geladen, bis Uk'=_{Uk} und somit Ub-Uk=Ud wird. Die Spannungsdifferenz reicht nun nicht mehr aus, um die Zener-Diode zu durchbrechen; die Zener-Diode geht in den Sperrzustand über. Auch wenn ihr Sperrwiderstand nicht unendlich groß ist, so reicht er doch aus, daß sich bis zur nächsten Entladung des gesperrten Kondensators dessen Spannung nach dem Ladeabbruch praktisch nicht mehr erhöht.

Durch den beschriebenen Ladungsabbruch zur Spannungsbegrenzung ist gegenüber dem bereits erwähnten Einsatz von den Kondensatoren Cb vorgeschalteten Ergänzungswiderständen folgendes erreicht:
a) Die verwendete Schaltungsanordnung ist für alle Notrufsäulen gleich und ohne Rücksicht auf die Ordnungszahl einer Notrufsäule gegenseitig austauschbar. Dagegen wäre ein bestimmter Ergänzungswiderstand nur für eine bestimmte Notrufsäule verwendbar.
b) Für alle vorkommenden Einsatzfälle wird die Speicherung einer exakt gleichen Ladungsenergie erzielt, ohne daß hierfür Abgleicharbeiten erforderlich sind.
c) Durch das Vermeiden von Widerständen werden Leistungsverluste verhindert. Die näher an der speisenden Zentralstelle gelegenen Kondensatoren erreichen vor der vorgesehenen Ladezeit to den vorgesehenen Spannungswert und werden also vorzeitig von der speisenden Spannung abgetrennt. Dadurch verkürzt sich auch die Zeit für den letztgespeisten Kondensator bis zum Erreichen der vorgesehenen Spannung. Daher können entweder die Blitzabstände bei unveränderter übertragener Energie verkürzt werden oder es kann bei unveränderten Blitzabständen eine größere Energie übertragen werden.

Für die einer speisenden Zentralstelle nächstgelegenen Energiespeicher können bei Bedarf Vorwiderstände vorgesehen werden, um den Ladestromstoß zu begrenzen, der eventuell wegen des noch geringen Leitungswiderstandes unzulässig groß sein könnte. Diese Vorwiderstände haben jedoch nicht den Zweck der obengenannten Ergänzungswiderstände zur gegenseitigen Anpassung der unterschiedlichen Leitungswiderstände.

Die Fig. 12a bis 12c zeigen weitere Zünd-Zeit-Diagramme mit der Zeitachse t. Fig. 12a zeigt eine Variante des in Fig.3a dargestellten zeitlichen Ablaufes von Blinksignalen. Bei dieser Variante sind die effektiven Ladezeiten an die Anzahl der wieder aufzuladenden Kondensatoren angepaßt. So liegen z. B. zwischen dem Zündzeitpunkt t 5 und dem nächsten Zündzeitpunkt t 1 drei Taktschritte, entsprechend den drei aufzuladenden Kondensatoren, während zwischen t 1 und t 3 bzw. zwischen t 3 und t 5 nur je zwei Taktschritte liegen, entsprechend den jeweils zwei aufzuladenden Kondensatoren.

Bei den Fig.12a bis 12c ist die effektive Ladezeit nicht gleichbedeutend mit dem Blitzabstand bezogen auf die einzelne Notrufsäule. So beträgt z. B. in Fig. 12a für die Notrufsäule NRS I der Blitzabstand vier Taktschritte (von t 1 bis t 5), während die effektive Ladezeit nur zwei Taktschritte (von t 1 bis t 3) beträgt. Dies ist deshalb der Fall, da die Weiterladung des Kondensators in Notrufsäule NRS I ab dem Zeitpunkt t 3 durch den Ladungsbeginn in den Notrufsäulen NRS 11 und NRS 111 verhindert oder sehr stark beeinträchtigt wird, wie bereits im Zusammenhang mit der ladungsunabhängigen Zündauslösung erläutert wurde.

Die Anpassung der effektiven Ladezeit an die Anzahl der jeweils aufzuladenden Kondₑnsato- ren trägt ebenfalls dazu bei, bei vorgegebenem maximal zulässigem Blitzabstand eine möglichst große Blitzenergie an die einzelnen Notrufsäulen zu übertragen.

Um diese Anpassung zu gewährleisten, werden die Zünd-Zeitpunkte der Notrufsäulen nicht nur einzeln für sich nach einem Zeitraster festgelegt, sondern darüber hinaus gegenseitig korreliert. Dies erfolgt beispielsweise dadurch, daß nach der Übertragung der Kodesignaie, unmittelbar vor Beginn des Blinkbetriebes, von der speisenden Zentralstelle ein Startsignal ausgesendet wird, das in den Notrufsäulen die Zählgeräte ZG und Taktschalter T (vg). Fig. 4) gleichzeitig in ihre Ausgangsstellung bringt. Dadurch ist gewährleistet, daß alle Zählgeräte und Taktschalter synchron arbeiten und eine vorbestimmte gegenseitige zeitliche Korrelation zwischen den blinkenden Notrufsäulen besteht.

Wenn die beschriebene Anpassung zwischen effektiver Ladezeit und Anzahl der zu ladenden Kondensatoren nicht besteht, müssen entweder größere Blitzabstände oder geringere Btitzener gien in Kauf genommen werden. Fig. 12b soll dies verdeutlichen. Der Zünd-Rhythmus der einzelnen Notrufsäulen ist zwar gegenüber Fig. 12a nicht verändert, wohl aber die gegenseitige zeitliche Korrelation der Notrufsäulen: die Zündzeitpunkte der Notrufsäule NRS 11 sind gegenüber NRS 1 und NRS 111 zeitlich verschoben. Nunmehr ist die Zeit von t 1 bis t 3 für die Aufladung von drei Kondensatoren zu kurz, während die Zeit von t 5 bis t 1 für die Aufladung von nur zwei Kondensatoren (NRS und NRS 111) länger ist als erforderlich. Im Zeitpunkt t 3 haben drei Kondensatoren zu wenig Ladungsenergie. Um die ursprüngliche Ladungsenergie zu erreichen, müßten die Taktzeiten verlängert und damit die Blitzabstände vergrößert werden.

Fig. 12c zeigt ebenfalls eine Anpassung zwischen effektiver Ladezeit und Anzahl der zu ladenden Kondensatoren. Hier ist nach einer Zündung stets nur ein Kondensator pro effektiver Ladezeit aufzuladen. Die effektive Ladezeit erstreckt sich stets nur über einen Taktschritt. Die effektiven Ladezeiten sind jedoch nur etwa halb so groß wie in Fig. 12a, wenn man fordert, daß die größten Pausen zwischen zwei Zündpunkten einer Notrufsäule (NRS I in Fig. 12c, NRS 11 in Fig. 12a) gleich sein sollen, so daß die Taktschritte t 1, t 2 usw. in den Fig. 12a und 12c etwa gleiche zeitliche Abstände haben.

Kürzere effektive Ladezeiten sind aber mit Rücksicht auf das Einschwingverhalten des Fernspeisekreises ungünstiger als längere effektive Ladezeiten. Daher ist es günstiger, mehrere Kondensatoren gleichzeitig über einen längeren Zeitraum aufzuladen als einzelne Kondensatoren über einen entsprechend kürzeren Zeitraum. Aus diesem Grunde ist die Zündfolge nach Fig. 12a günstiger als nach Fig. 12c.

Der in Fig. 11 gezeigte Ladungsabbruch ergibt noch einen weiteren Vorteil. Bei Umstellung von gleichzeitigem Blinkbetrieb in beiden Fahrtrichtungen auf Blinkbetrieb in nur einer Fahrtrichtung sind keinerlei Maßnahmen erforderlich, um die Blitzenergie konstant zu halten. Dies ist deshalb möglich, da die kapazitiven Energiespeicher für den ungünstigsten Fall dimensioniert sind und in günstigeren Fällen eine Überbelastung der Blitzröhren durch den Ladungsabbruch verhindert wird.

## Patentansprüche

1. Lichtsignaleinrichtung für Verkehrswege, bei der ein für Notrufzwecke verwendetes Nachrichtenkabel und im Zuge dieses Kabels liegende Notrufsäulen (NRS) ausgenützt sind und die über Speisekreise des Nachrichtenkabels von Zentralstellen (ZB, ZU) aus ferngespeist ist, wobei zur Signalgabe Blitzröhren (BR) mit Ladekondensator (Cb) als Energiespeicher vorgesehen sind und mehrere örtlich aufeinanderfolgende Notrufsäulen (NRS) zur Signalgabe zu einer Gruppe zusammengefaßt sind, dadurch gekennzeichnet, daß die Kapazität (C) der Ladekondensatoren (Cb) so gewählt wird, daß die Gesamtkapazität (Cgₑₛ) der für einen Einsatzfall maximal vorgesehenen Anzahl von aufzuladenden Ladekondensatoren (Cb) mit dem Leitungswiderstand (R) zwischen einer speisenden Zentralstelle (ZB, ZU) und der letzten Notrufsäule (NRS) eines Speiseabschnitts eine Lade-Zeitkonstante T= R x Cgₑₛ ergibt, die mit einer durch die Blitzabstände vorgegebenen Ladezeit tₒ einen Quotienten t_{o/}T bildet, der zwischen 0,5 und 3 liegt, daß jedem Ladekondensator (Cb) ein Ladungsbegrenzer (Z) zugeordnet ist, der die weitere Aufladung des Ladekondensators (Cb) verhindert, sobald an ihm eine festgelegte Ladung erreicht ist, daß die Zündung der Blitzröhren (BR) unabhängig vom Ladungszustand der Ladekondensatoren (Cb) durch Fremd-Triggerung gesteuert ist und daß sowohl die Folge der Zündungen der Blitzröhren (BR) einer einzelnen Notrufsäule (NRS) als auch die gegenseitige zeitliche Relation zwischen den Zündungen der Blitzröhren (BR) einer Gruppe von Notrufsäulen (NRS) durch ein phasenstarres, vorgegebenes Zeitraster festgelegt sind.

2. Lichtsignaleinrichtung nach Anspruch 1, dadurch gekennzeichnet, daß der Quotient to/T bei 1,25 liegt.

3. Lichtsignaleinrichtung nach Anspruch 1 oder 2, dadurch gekennzeichnet, daß die Fremd-Triggerung der Zündung für die aktivierten Notrufsäulen (NRS) eines Speisekreises gemeinsam von der speisenden Zentralstelle (ZB oder ZU) aus erfolgt.

4. Lichtsignaleinrichtung nach einem der vorhergehenden Ansprüche, dadurch gekennzeichnet, daß der Takt für die Fremd-Triggerung der Zündung in den einzelnen Notrufsäulen (NRS) aus der Wechselspannung für die Speisung der Notrufsäulen (NRS), insbesondere aus den Halbwellen der Spannung für die Notrufsäulen-Außenbeleuchtung oder für die Beleuchtung der Notrufsäulen-Kilometerangabe abgeleitet ist.

5. Lichtsignaleinrichtung nach einem der vorhergehenden Ansprüche, dadurch gekennzeichnet, daß die Zündspannung (Uz) für die Blitzröhren (BR) über einen Taktschalter (T) zyklisch an die einzelnen Blitzröhren (BR) gelegt ist.

6. Lichtsignaleinrichtung nach einem der vorhergehenden Ansprüche, dadurch gekennzeichnet, daß mehrere Ladekondensatoren (Cb) innerhalb einer Gruppe von aktivierten Notrufsäulen (NRS) gleichzeitig aufgeladen werden.

7. Lichtsignaleinrichtung nach einem der vorhergehenden Ansprüche, insbesondere nach Anspruch 6, dadurch gekennzeichnet, daß Änderungen der effektiven Ladezeiten und der Anzahl der aufzuladenden Ladekondensatoren (Cb) gleiche Tendenz aufweisen, insbesondere daß sie zueinander proportional sind.

8. Lichtsignaleinrichtung nach einem der vorhergehenden Ansprüche, dadurch gekennzeichnet, daß innerhalb eines Zündzyklus (t 1 bis t 7 bzw. t 1 bis t 6) einer Gruppe von aktivierten Notrufsäulen (NRS) bei jeder Zündung stets die gleiche Anzahl von Blitzröhren (BR) in gleichen Zeitabständen gezündet wird.

9. Lichtsignaleinrichtung nach einem der vorhergehenden Ansprüche, dadurch gekennzeichnet, daß Zählgeräte (ZG) und Taktschalter (T) einer Gruppe von Notrufsäulen von der speisenden Zentralstelle (ZB, ZU) aus durch ein Startsignal gemeinsam in ihre Nullstellung gebracht werden.

10. Lichtsignaleinrichtung nach einem der vorhergehenden Ansprüche, dadurch gekennzeichnet, daß jedem Ladekondensator (Cb) gegen die speisende Spannung eine Zener-Diode (Z) vorgeschaltet ist und daß deren Durchbruchspannung (Ud) bei vorgegebener Speisespannung gleich der Differenz aus der speisenden Spannung (Ub) und derjenigen Spannung (Uk) ist, bei der die Aufladung abgebrochen werden soll.

## Claims

1. Light signal for traffic routes utilizing a communications cable for emergency calls with emergency telephones (NRS) connected along this cable and a remote supply to the communication cable from central stations (ZB, ZU) via feeding circuits, in which case flash tubes (BR) with charging capacitor (Cb) as energy stores are used for signalling and several locally consecutive emergency telephones (NRS) are combined to form one group for signalling, distinguished by the fact that, capacitance (C) of the charging capacitors (Cb) is chosen such that the total capacitance (Ctotaₗ) of the maximally foreseen number of charging capacitors (Cb) to be charged up and foreseen for one application results in a charging time constant of T=R x Ctotal, together with the line resistance (R) between a feeding central station (ZB, ZU), and the last emergency telephone (NRS) of one supply section, which forms a quotient t_{o/}T with a charging time to determined by the flashing intervals, which lies between 0.5 and 3, in such a way that a charge limiter (Z) is assigned to each charging capacitor (Cb) and prevents further charging of the charging capacitor (Cb) as soon as it has reached a specified charge, so that firing of the flash tubes (BR) is controlled by external triggering independently of the charge of the charging capacitor (Cb) and that both the sequence of flash tube (BR) firing of one single emergency telephone (NRS) and the time relationship between firing operations of the flash tubes (BR) of one group of emergency telephones (NRS) are determined by a rigid-phase, prespecified time pattern.

2. Light signal device in accordance with Claim 1, distinguished by the fact that the quotient t_{o/}T is approximately 1.25.

3. Light signal device in accordance with Claim 1 or 2, distinguished by the fact that external triggering of firing for the activated emergency telephones (NRS) of one supply circuit is performed for the group by the supplying central station (ZB or ZU).

4. Light signal device in accordance with one of the preceding claims, distinguished by the fact that the clock pulse for external triggering or firing in the individual emergency telephones (NRS) is derived from the AC voltage for supplying the emergency telephones (NRS), especially from the half waves of the voltage for exterior emergency telephone illumination or for illumination of the emergency telephone kilometer data.

5. Light signal device in accordance with one of the preceding claims, distinguished by the fact that the firing voltage (Uz) for the flash tubes (BR) ist cyclically applied to the individual flash tubes (BR) via a clock switch (T).

6. Light signal device in accordance with one of the preceding claims, distinguished by the fact that several charging capacitors (Cb) are simultaneously charged up within one group of activated emergency telephones (NRS).

7. Light signal device in accordance with one of the preceding claims, expecially in accordance with Claim 6, distinguished by the fact that changes in the effective charging times and the number of charging capacitors (Cb) to be charged have the same tendency, and they are especially proportional to each other.

8. Light signal device in accordance with one of the preceding claims, distinguished by the fact that, within one firing cycle (t 1 to t 7 respectively t 1 to t 6) of one group of activated emergency telephones (NRS), the same number of flash tubes (BR) is fired at the same time . intervals during one firing cycle.

9. Light signal device in accordance with one of the preceding claims, distinguished by the fact that counters (ZG) and clock switches (T) of one group of emergency telephones are jointly set to their zero position by a start signal from the supplying central station (ZB, ZU).

10. Light signal device in accordance with one of the preceding claims, distinguished by the fact that each charging capacitor (Cb) is preceded by a Zener diode (Z) connected to the supply voltage and that its breakdown voltage (Ud) at the prescribed supply voltage is equal to the difference between the supplying voltage (Ub) and the voltage (Uk) to be interrupted during the charge.

## Revendications

1. Installation de signalisation lumineuse pour les voies de communication utilisant un câble de télécommunication servant aux appels de détresse ainsi que les bornes téléphoniques d'urgence (NRS) se trouvant sur le tracé de ce câble et alimentée à distance à partir de centrales (ZB, ZU) par l'intermédiaire des circuits d'alimentation du câble de télécommunication, où l'émission des signaux est assurée par des tubes-éclairs (BR) avec condensateurs de charge (Cb) qui servent d'accumulateurs d'énergie et où plusieurs bornes téléphoniques d'urgence (NRS) successives destinées à l'émission des signaux sont regroupées en un groupe; l'installation est caractérisée par le fait que la capacité (C) des condensateurs de charge (Cb) est choisie de façon à ce que la capacité totale (Cgₑₛ) du nombre maximal envisagé de condensateurs de charge (Cb) devant être chargés en cas d'intervention donne une constante de temps de charge T=R x Cgₑₛ avec la résistivité (R) entre une centrale d'alimentation (ZB, ZU) et la dernière borne téléphonique d'urgence (NRS) d'une section d'alimentation, laquelle constante forme un quotient t_{o/}T se situant entre 0,5 et 3 avec le temps de charge tₒ prescrit par les écarts entre les éclairs, et par le fait que chaque condensateur de charge (Cb) est doté d'un limiteur de charge (Z) qui empêche la poursuite du chargement du condensateur de charge (Cb) dès qu'il a atteint la charge fixée, ainsi que par le fait que l'allumage des tubes-éclairs (BR) est commandé par déclenchement externe indépendamment de l'état de charge des condensateurs de charge (Cb) et que la séquence des allumages des tubes-éclairs (BR) d'une borne téléphonique d'urgence (NRS) isolée, tout comme la relation temporelle réciproque existant entre les allumages des tubes-éclairs (BR) d'un groupe de bornes téléphoniques d'urgence (NRS), sont déterminées par une trame de temps prédéfinie à phase rigide.

2. Installation de signalisation lumineuse d'après la revendication 1, caractérisée par le fait que le quotient t_{o/}T est de l'ordre de 1,25.

3. Installation de signalisation lumineuse d'après la revendication 1 ou 2, caractérisée par le fait que le déclenchement externe de l'allumage pour les bornes téléphoniques d'urgence activées (NRS) d'un circuit d'alimentation a lieu en commun à partir de la centrale d'alimentation (ZB ou ZU).

4. Installation de signalisation lumineuse d'après l'une des revendications précédentes, caractérisée par le fait que le rythme pour le déclenchement externe de l'allumage dans les différentes bornes téléphoniques d'urgence (NRS) est dérivé de la tension alternative pour l'alimentation des bornes téléphoniques d'urgence (NRS) et en particulier de demi-ondes de la tension destinée à l'éclairage extérieur des bornes téléphoniques d'urgence ou à l'éclairage de l'indication kilométrique des bornes téléphoniques d'urgence.

5. Installation de signalisation lumineuse d'après l'une des revendications précédentes, caractérisée par le fait que la tension d'allumage (Uz) pour les tubes-éclairs (BR) est appliquée cycliquement aux différents tubes-éclairs (BR) par l'intermédiaire d'une minuterie (T).

6. Installation de signalisation lumineuse d'après l'une des revendications précédentes, caractérisée par le fait que plusieurs condensateurs de charge (Cb) d'un même groupe de bornes téléphoniques activées (NRS) sont chargés en même temps.

7. Installation de signalisation lumineuse d'après l'une des revendications précédentes, et plus partuculièrement d'après la revendication 6, caractérisée par le fait que les modifications des temps de chargement effectifs et du nombre des condensateurs de charge (Cb) devant être chargés accusent la même tendance, et surtout par le fait qu'elles sont proportionnelles les unes par rapport aux autres.

8. Installation de signalisation lumineuse d'après l'une des revendications précédentes, caractérisée par le fait que, à chaque allumage, le même nombre de tubes-éclairs (BR) sont toujours allumés aux mêmes intervalles de temps dans un cycle d'allumage (t 1 à t 7 ou t 1 à t 6) d'un groupe de bornes téléphoniques d'urgence (NRS) activées.

9. Installation de signalisation lumineuse d'après l'une des revendications précédentes, caractérisée par le fait que les compteurs (ZG) et les minuteries (T) d'un groupe de bornes téléphoniques d'urgence sont amenés ensemble à leur position zéro par un signal de démarrage venant de la centrale d'alimentation (ZB, ZU).

10. Installation de signalisation lumineuse d'après l'une des revendications précédentes, caractérisée par le fait que chaque condensateur de charge (Cb) est précédé d'une diode de Zéner (Z) contre la tension d'alimentation et que pour une tension d'alimentation prédonnée, sa tension d'avalanche (Ud) est égale à la différence entre la tension d'alimentation (Ub) et la tension (Uk) à laquelle le chargement doit être coupé.
